# EUROPÄISCHE PATENTSCHRIFT

(11) **EP 0 874 926 B1**
(45) Veröffentlichungstag und Bekanntmachung des Hinweises auf die Patenterteilung: **24.10.2001**
(21) Anmeldenummer: 97924863.0
(22) Anmeldetag: 22.04.1997
(51) Int. Cl.: D01D 10/02, D02G 1/00

(54) **VORRICHTUNG ZUM HERSTELLEN VON DICK/DÜNN-EFFEKTEN IN EINEM FILAMENTGARN**
DEVICE FOR PRODUCING THICK AND THIN EFFECTS IN A FILAMENT YARN
DISPOSITIF POUR PRODUIRE DES EFFETS EPAIS/MINCES DANS UN FIL CONTINU

(30) Priorität: 28.06.1996 DE 19626032
(43) Veröffentlichungstag der Anmeldung: 04.11.1998
(73) Patentinhaber: Zinser Textilmaschinen GmbH, 73061 Ebersbach/Fils (DE)
(72) Erfinder: KÖNIG, Günter, D-73066 Uhingen (DE)
(86) Internationale Anmeldenummer: DE9700809
(87) Internationale Veröffentlichungsnummer: WO9800588

(56) Entgegenhaltungen:
- DE-A- 3 346 677
- DE-A- 3 841 525
- US-A- 3 949 041

## Beschreibung

Die Erfindung bezieht sich auf eine Vorrichtung zum Herstellen von Dick/Dünn-Effekten in einem Filamentgarn, das in mindestens einem jeweils durch ein Eingangslieferwerk und ein Ausgangslieferwerk begrenzten Reckfeld gereckt wird, wobei zwischen dem Eingangslieferwerk und dem Ausgangslieferwerk eine dem Filamentgarn im Reckfeld wärmezuführende Vorrichtung in Form eines vom Filamentgarn berührten Heizelements angeordnet ist und Mittel zum Unterbrechen der Wärmezufuhr vorgesehen sind.

Bei einer derartigen Vorrichtung (DE 195 29 315 A1) ist in einer Ausführungsform vorgeschlagen worden, eine mechanische Einrichtung zum Abheben des Filamentgarnes von einer ortsfesten Heizeinrichtung im Reckfeld auf definierten Abschnitten während des Reckens einzusetzen. Das Reckfeld wird durch zwei Galetten/Verlegewalzen-Kombinationen begrenzt, zwischen welchen die vorgenannte mechanische Vorrichtung und die stationäre Heizvorrichtung angeordnet sind. Das Reckfeld kann auch auf mindestens einer Seite durch ein Lieferwalzenpaar (mit Unter/Oberwalze) begrenzt sein.

In der DE 38 41 525 A1 und der US 3,949,041 sind Vorrichtungen offenbart, bei denen der Faden durch Trommeln oder Walzen mit Wärme beaufschlagt wird, die er umschlingt und von denen er gefördert wird. Umfangsgeschwindigkeit dieser Walzen und Laufgeschwindigkeit des Fadens stimmen demgemäß überein.

Die Trommeln oder Walzen sind mit Ausnehmungen versehen, in deren Bereich keine Wärmeeinwirkung auf den Faden erfolgt. Das Muster der Wärmeeinwirkung auf den Faden, d.h. die Länge der beeinflußten bzw. nicht beeinflußten Bereiche und deren gegenseitiger Abstand ist durch die Anordnung der Nuten auf dem Umfang der Walzen und durch deren Umfang gegeben. Da der Umfang der Walzen sehr begrenzt ist, ist die Länge des Musterrapports sehr gering. Sowohl das Muster als auch sein Rapport sind unveränderlich, es sei denn, die Walzen werden ausgetauscht.

Dieser kurze, unveränderliche Musterrapport hat im vorliegenden Falle den gravierenden Nachteil, daß die in stets gleichem Abstand wiederkehrenden, effektbewirkenden Fadenbereiche im Flächengebilde, zu dem sie verarbeitet werden, überaus deutlichen sog. Moiré-Effet verursachen, der unerwünscht ist und das Produkt wertlos macht.

Bei der einleitend genannten Konstruktion kann es sich ergeben, daß durch die mechanische Einrichtung das Filamentgarn in Schwingung versetzt wird, wodurch sich unkontrollierbare Bewegungen für das Filamentgarn ergeben können.

Entsprechend liegt der vorliegenden Erfindung die Aufgabe zugrunde, die vorgenannte Vorrichtung so weiterzubilden, daß das Filamentgarn beim Übertragen von Wärme in den beiden Behandlungszuständen (erwärmt und nicht erwärmt) so wenig wie möglich unterschiedlich ausgelenkt wird.

Diese Aufgabe wird erfindungsgemäß dadurch gelöst, daß die auf das Filamentgarn wirkende Heizfläche des Heizelements als Umfang mindestens einer über eine Drehachse angetriebenen Scheibe mit in mindestens einem Bereich vermindertem Radius in bezug auf die Drehachse ausgebildet ist und daß die Drehachse der Scheibe zur Laufrichtung des Filamentgarnes zumindest annähernd parallel ist. Erfindungsgemäß wird damit vorgeschlagen, nicht das Filamentgarn, sondern das Heizelement zu bewegen. Die Scheibe und der Fadenlauf sind so zueinander angeordnet, daß das Filamentgarn den Umfang der Scheibe tangiert, dieses Berühren der Einbuchtung also dem verminderten Radius der Scheibe nicht folgt.

Beim Lauf des Filamentgarnes über den Umfang der sich drehenden, beheizten Scheibe wird die Fadenlänge, die die Scheibe berührt und damit erwärmt wird, gereckt, während die Fadenlänge, welche die Einbuchtung der Scheibe nicht berührt, kalt bleibt und demgemäß nicht gereckt wird.

Dieser Bereich verbleibt als Dick-Effekt im Filamentgarn.

Dadurch, daß der Faden den Umfang der Scheibe nur tangiert, wird seine Auslenkung zwischen Berühren des Umfangs und Nicht-Berühren des Bereichs verminderten Radius nur minimal unterschiedlich stark ausgelenkt und daher vorteilhafterweise nicht zum Schwingen angeregt. Hierdurch wird die Reproduzierbarkeit der Dickstellenbildung und die Qualität der Dickeffekte verbessert.

Fadenlaufgeschwindigkeit, Drehzahl der Scheibe und Anzahl der Bereiche verminderten Radius der Scheibe bestimmen die Anzahl der Dickstellen entlang des Filamentgarnes. Die Länge der Einbuchtung, d.h. der Bereich des verminderten Radius bestimmt in Verbindung mit der Fadenlaufgeschwindigkeit und der Drehzahl sowie der Dicke der Scheibe die Länge der Dickstellen. Unabhängig von der Anzahl der Dickstellen entlang des Filamentgarnes kann die Länge der Dickstellen also nur durch Verändern der Länge der Bereiche verminderten Radius entlang des Umfangs der Scheibe verändert werden.

Die Scheibe ist vorteilhafterweise gegen solche mit anderer Länge des Bereichs verminderten Radius entlang des Umfangs der Scheibe austauschbar.

In weiterer Ausgestaltung der Erfindung können zwei Scheiben im gegenseitigen Abstand angeordnet und beispielsweise drehzahlunabhängig voneinander antreibbar sein.

Es besteht alternativ auch die Möglichkeit, daß eine Scheibe aus zwei oder mehr mit ihren jeweiligen Bereichen mit vermindertem Radius gegeneinander verdrehbaren Teilscheiben besteht.

Allen Ausführungsformen ist gemeinsam, daß die Scheiben durch mindestens eine in unmittelbarer Nähe angeordnete, ortsfeste Heizeinrichtung über Konvektion, Strahlung oder Induktion beheizbar sind.

Die Erfindung wird nachfolgend anhand von in der Zeichnung dargestellten Ausführungsbeispielen näher beschrieben. In der Zeichnung zeigen:
- Fig. 1: eine schematische Seitenansicht einer ersten Ausführungsform der Erfindung,
- Fig. 2: eine Draufsicht auf die Scheibe,
- Fig. 3: eine andere Ausführungsform der Erfindung in schematischer Seitenansicht,
- Fig. 4: eine Draufsicht auf eine aus zwei Teilscheiben bestehende Scheibe.

In Fig. 1 ist eine Vorrichtung zum Herstellen von Dick/Dünn-Effekten in einem Filamentgarn 1 dargestellt. Es finden zwei Galetten/Verlegewalzen-Kombinationen in Form eines Eingangslieferwerkes 6 und eines Ausgangslieferwerkes 6' Anwendung, zwischen welchen das Filamentgarn 1 in einem Reckfeld I gereckt wird. Das Reckfeld kann auch auf mindestens einer Seite durch ein Lieferwalzenpaar (mit Unter/Oberwalze) begrenzt sein.

In diesem Reckfeld I befindet sich ein Heizelement 20.1, welches aus einer Scheibe 60 und einer in unmittelbarer Nähe derselben angeordneten, ortsfesten Heizeinrichtung 62 besteht. Durch diese Heizeinrichtung 62 kann die Scheibe über Konvektion und/oder durch Strahlung beheizt werden.

Die Scheibe 60 wird über eine Drehachse 65 von einem Motor 61 angetrieben.

Aus Fig. 2 geht hervor, daß der Umfang U der beheizten Scheibe 60 als Heizfläche für das Filamentgarn dient, wobei die Scheibe 60 außerdem mit einem Bereich verminderten Radius R in bezug auf die Drehachse 65 ausgebildet ist. Dieser Bereich R mit verminderten Radius bildet also eine Einbuchtung, welche das Filamentgarn 1 nicht berührt, so daß dieses kalt bleibt und demgemäß nicht gereckt wird. Es ergibt sich damit eine Dickstelle im Filamentgarn. Ein Recken erfolgt beim Lauf des Filamentgarnes 1 über den Umfang U der sich drehenden, beheizten Scheibe 60.

Die Scheibe 60 kann auch mehrere Einbuchtungen R und Einbuchtungen unterschiedlicher Länge in Umfangsrichtung aufweisen, die zudem zufälllig um den Umfang verteilt sein können. Dadurch kann eine beliebige Anzahl, Länge und Verteilung von Dickstellen entlang des Filamentgarnes 1 erreicht werden.

Bei der Ausführungsform nach Fig. 1 und 2 findet lediglich eine Scheibe 60 Anwendung. Entsprechend der Ausführungsform nach Fig. 3 können zwei Scheiben 60 und 60' im gegenseitigen Abstand angeordnet sein. Hierbei besteht die Möglichkeit, daß die beiden Scheiben 60 und 60' drehzahlunabhängig voneinander antreibbar sind, und zwar mit Hilfe der Motoren 61 und 61'.

Die beiden Scheiben 60, 60' können auch auf einer gemeinsamen Achse sitzen, wobei ihre Einbuchtungen R in verschiedene Richtungen weisen. Bevorzugt ist die dargestellte Ausführung mit gesonderten Antrieben der Scheiben, weil damit eine größere Zufälligkeit der Verteilung der Dickstellen erreichbar ist.

Hierbei kann eine erwünschte zufällige Verteilung der Dickstellen entlang des Filamentgarnes 1 durch unterschiedliche und auch wechselnde Drehzahlen der beiden Scheiben 60 und 60' erreicht werden. Eine Heizeinrichtung 62 befindet sich hier zwischen den beiden Scheiben 60 und 60' und beheizt beide. Es kann natürlich auch jede der Scheiben eine eigene Heizeinrichtung haben. Jede der Scheiben 60 und 60' kann analog der Ausführungsform nach Fig. 2 gestaltet sein, und zwar z.B. mit gegeneinander verdrehten Bereichen R, in welchen das Filamentgarn 1 nicht berührt wird.

Eine weitere Ausführungsform der Erfindung ist in Fig. 4 dargestellt: Hier findet eine Scheibe 60'' Anwendung, welche aus zwei mit ihren jeweiligen Bereichen mit vermindertem Radius R₁ und R₂ gegeneinander verdrehbaren Teilscheiben 60.1 und 60.2 besteht. Beide Teilscheiben 60.1 und 60.2 weisen eine gemeinsame Drehachse 65 auf. Ferner ist jeweils ein Langloch 67 vorgesehen, welches von einer Klemmschraube 68 durchsetzt wird. Damit ist es möglich, die beiden Teilscheiben 60.1 und 60.2 gegeneinander zu verdrehen und damit die Bereiche mit vermindertem Radius R₁ und R₂ entsprechend zu verstellen.
Hierdurch kann ebenso wie durch - unterschiedliche - Drehzahl der Scheiben 60, 60' die Länge der erzeugten Dickstellen eingestellt werden.

Bei den Ausführungsformen nach Fig. 1 bis 4 liegt jeweils die Drehachse 65 der Scheiben 60 bzw. 60' bzw. 60'' zumindest annähernd parallel zur Laufrichtung des Filamentgarnes 1.

Allen Ausführungsformen ist gemeinsam, daß Fadenlaufgeschwindigkeit, Drehzahl der Scheibe und Anzahl der Einbuchtungen R bzw. R₁ bzw. R₂ der Scheibe die Anzahl der Dickstellen entlang des Filamentgarnes 1 bestimmen. Die Länge der Einbuchtung entlang des Umfangs der Scheibe bestimmt darüber hinaus in Verbindung mit der Fadenlaufgeschwindigkeit und der Drehzahl sowie der Dicke der Scheibe die Länge der Dickstellen. Dadurch, daß das Filamentgarn 1 den Umfang der jeweiligen Scheibe nur tangiert, wird vorteilhafterweise seine Auslenkung durch Berühren des Umfangs U bzw. Nicht-Berühren der jeweiligen Einbuchtung nur minimal unterschiedlich stark ausgelenkt und nicht zum Schwingen angeregt.

Die Drehzahl der Scheibe bzw. der Scheiben kann, z.B. zufällig, veränderbar sein, um eine zufällige Verteilung der Dickstellen entlang des Filamentgarnes 1 zu erreichen. Darüber besteht die Möglichkeit, daß die Scheibe oder die Scheiben mehr als einen Bereich mit vermindertem Radius aufweisen; außerdem können mehrere derartige Bereiche in Umfangsrichtung unterschiedlich lang und/oder zufällig entlang des Umlaufs verteilt sein.

Es besteht bezüglich der Gestaltung des Heizelements auch die Möglichkeit, die Scheibe selbst direkt zu beheizen und dafür auf die Heizeinrichtung 62 zu verzichten.

## Patentansprüche

1. Vorrichtung zum Herstellen von Dick/Dünn-Effekten in einem Filamentgarn (1), das in mindestens einem jeweils durch ein Eingangslieferwerk (6) und ein Ausgangslieferwerk (6') begrenzten Reckfeld (I) gereckt wird, wobei zwischen dem Eingangslieferwerk (6) und dem Ausgangslieferwerk (6') eine dem Filamentgarn (1) im Reckfeld. wärmezuführende Vorrichtung in Form eines vom Filamentgarn berührten Heizelements (20.1) angeordnet ist und Mittel zum Unterbrechen der Wärmezufuhr vorgesehen sind,
**dadurch gekennzeichnet,**
**daß** das Filamentgarn das Heizelement nur tangiert,
**daß** die auf das Filamentgarn (1) wirkende Heizfläche des Heizelements (20.1) als Umfang (U) mindestens einer über eine Drehachse (65) angetriebenen Scheibe (60; 60'; 60'') mit in mindestens einem Bereich vermindertem Radius (R; R₁; R₂) in bezug auf die Drehachse (65) ausgebildet ist und
**daß** die Drehachse (65) der Scheibe (60; 60'; 60") zur Laufrichtung des Filamentgarnes (1) zumindest annähernd parallel ist.

2. Vorrichtung nach Anspruch 1,
**dadurch gekennzeichnet,**
**daß** zwei Scheiben (60, 60') in gegenseitigem Abstand angeordnet sind.

3. Vorrichtung nach Anspruch 2,
**dadurch gekennzeichnet,**
**daß** die beiden Scheiben (60, 60') drehzahlunabhängig voneinander antreibbar sind.

4. Vorrichtung nach Anspruch 1 oder 2,
**dadurch gekennzeichnet,**
**daß** eine Scheibe (60") aus zwei mit ihren jeweiligen Bereichen mit vermindertem Radius (R₁, R₂) gegeneinander verdrehbaren Teilscheiben (60.1, 60.2) besteht.

5. Vorrichtung nach einem oder mehreren der vorhergehenden Ansprüche,
**dadurch gekennzeichnet,**
**daß** die Scheiben (60; 60'; 60'') durch mindestens eine in unmittelbarer Nähe angeordnete, ortsfeste Heizeinrichtung (62) über Konvektion, Strahlung, Induktion beheizbar sind.

6. Vorrichtung nach einem oder mehreren der vorhergehenden Ansprüche,
**dadurch gekennzeichnet,**
**daß** die Drehzahl der Scheibe oder der Scheiben veränderbar ist.

7. Vorrichtung nach Anspruch 1,
**dadurch gekennzeichnet,**
**daß** mehr als ein Bereich verminderten Radius' am Außenumfang der Scheibe vorgesehen ist.

8. Vorrichtung nach Anspruch 7,
**dadurch gekennzeichnet,**
**daß** die Bereiche verminderten Radius' unterschiedlich lang sind.

9. Vorrichtung nach Anspruch 7 oder 8,
**dadurch gekennzeichnet,**
**daß** mehrere Bereiche verminderten Radius' zufällig entlang des Umfangs der Scheibe oder der Scheiben verteilt sind.

## Claims

1. Device for producing thick/thin effects in a filament yarn (1) which is stretched in at least one stretching zone (I) delimited in each case by an entry delivery unit (6) and an exit delivery unit (6'), there being arranged between the entry delivery unit (6) and the exit delivery unit (6') a device which supplies heat to the filament yarn (1) in the stretching zone and which is in the form of a heating element (20.1) with which the filament yarn comes into contact, and means for interrupting the supply of heat being provided, **characterized in that** the filament yarn comes into only tangential contact with the heating element, **in that** the heating surface of the heating element (20.1), said heating surface acting on the filament yarn (1), is designed as the circumference (U) of at least one disc (60; 60'; 60'') driven via an axis of rotation (65) and having a radius (R; R₁; R₂) reduced in at least one region with respect to the axis of rotation (65), and **in that** the axis of rotation (65) of the disc (60; 60'; 60'') is at least approximately parallel to the direction of run of the filament yarn (1).

2. Device according to Claim 1, **characterized in that** two discs (60, 60') are arranged at a distance from one another.

3. Device according to Claim 2, **characterized in that** the two discs (60, 60') can be driven independently of one another in terms of rotational speed.

4. Device according to Claim 1 or 2, **characterized in that** a disc (60'') consists of two part-discs (60.1, 60.2) rotatable relative to one another with their respective regions of reduced radius (R₁, R₂).

5. Device according to one or more of the preceding claims, **characterized in that** the discs (60; 60'; 60'') can be heated by convection, radiation or induction by means of at least one fixed heating arrangement (62) arranged in the immediate vicinity.

6. Device according to one or more of the preceding claims, **characterized in that** the rotational speed of the disc or discs is variable.

7. Device according to Claim 1, **characterized in that** more than one region of reduced radius is provided on the outer circumference of the disc.

8. Device according to Claim 7, **characterized in that** the regions of reduced radius are of different length.

9. Device according to Claim 7 or 8, **characterized in that** a plurality of regions of reduced radius are randomly distributed along the circumference of the disc or discs.

## Revendications

1. Dispositif pour produire des effets épais/minces dans un fil continu (1) étiré dans au moins une zone d'étirage (I) délimitée, respectivement, par un mécanisme délivreur d'entrée (6) et par un mécanisme délivreur de sortie (6'), un dispositif d'apport de chaleur au fil continu (1) dans la zone d'étirage, revêtant la forme d'un élément chauffant (20.1) avec lequel ledit fil continu entre en contact, étant intercalé entre le mécanisme délivreur d'entrée (6) et le mécanisme délivreur de sortie (6'), et des moyens étant prévus pour interrompre l'apport de chaleur,
**caractérisé par le fait que** le fil continu est uniquement tangent à l'élément chauffant ;
que la surface chauffante de l'élément chauffant (20.1), agissant sur le fil continu (1), est réalisée en tant que périmètre (U) d'au moins un disque (60 ; 60' ; 60'') entraîné par l'intermédiaire d'un axe de rotation (65) et muni d'au moins une région de rayon restreint (R ; R₁ ; R₂) par rapport audit axe de rotation (65) ; et
que l'axe de rotation (65) du disque (60 ; 60' ; 60'') est au moins approximativement parallèle à la direction de défilement du fil continu (1).

2. Dispositif selon la revendication 1,
**caractérisé par le fait**
**que** deux disques (60, 60') sont agencés avec espacement mutuel.

3. Dispositif selon la revendication 2,
**caractérisé par le fait**
**que** les deux disques (60, 60') peuvent être entraînés avec des vitesses angulaires indépendantes l'une de l'autre.

4. Dispositif selon la revendication 1 ou 2,
**caractérisé par le fait**
**qu'**un disque (60'') est composé de deux disques partiels (60.1, 60.2) pouvant tourner, l'un vis-à-vis de l'autre, par leurs régions respectives de rayon restreint (R₁, R₂) .

5. Dispositif selon l'une ou plusieurs des revendications précédentes,
**caractérisé par le fait**
**que** les disques (60 ; 60' ; 60'') peuvent être chauffés par convection, rayonnement, induction, par l'intermédiaire d'au moins un système de chauffage (62) occupant une position fixe et placé à proximité immédiate.

6. Dispositif selon l'une ou plusieurs des revendications précédentes,
**caractérisé par le fait**
**que** la vitesse angulaire du disque ou des disques peut être modifiée.

7. Dispositif selon la revendication 1,
**caractérisé par le fait**
**que** plus d'une région de rayon restreint est prévue sur le pourtour extérieur du disque.

8. Dispositif selon la revendication 7,
**caractérisé par le fait**
**que** les régions de rayon restreint sont différemment longues.

9. Dispositif selon la revendication 7 ou 8,
**caractérisé par le fait**
**que** plusieurs régions de rayon restreint sont réparties aléatoirement le long du pourtour du disque ou des disques.
